# FASCICULE DE BREVET EUROPEEN

(11) **EP 2 091 832 B1**
(45) Date de publication et mention de la délivrance du brevet: **07.08.2013**
(21) Numéro de dépôt: 07822392.2
(22) Date de dépôt: 08.11.2007
(51) Int. Cl.: B65D 35/12

(54) **TETE DISTRIBUTRICE AVEC COIFFE CHARNIERE**
ABGABEKOPF MIT ANGELENKTER KAPPE
DISPENSING HEAD WITH HINGED CAP

(30) Priorité: 09.11.2006 FR 0609780
(43) Date de publication de la demande: 26.08.2009
(73) Titulaire: Lindal France SAS, 54154 Briey Cedex (FR)
(72) Inventeur: LILIENTHAL, Hans Peter, 22587 Hamburg (DE); BODET, Hervé, 55100 Verdun (FR)
(74) Mandataire: Vièl, Frédérique
(86) Numéro de dépôt international: PCT/EP2007/062090
(87) Numéro de publication internationale: WO 2008/055961

(56) Documents cités:
- WO-A-01/78958
- FR-A- 2 752 818
- US-B1- 6 305 563

## Description

L'invention concerne une tête distributrice selon le préambule de la revendication pour obturer un récipient, notamment un tube ou un flacon, munie d'un orifice de sortie et d'une coiffe charnière permettant d'obturer l'orifice de la tête distributrice, la tête distributrice et la coiffe charnière formant une pièce d'un seul tenant, la coiffe charnière étant surmoulée sur la tête distributrice.

De telles têtes distributrices sont couramment utilisées dans le domaine de la cosmétique et de la parapharmacie. Il est ainsi possible d'ouvrir le tube avec la main qui tient le tube ou le flacon en faisant pivoter la coiffe, sans qu'il soit nécessaire de dévisser une pièce qui peut être facilement égarée.

On connaît de telles têtes distributrices en une pièce des documents EP 1 162 154 A1, US 5 036 889 A et FR 2 731 983 A1. La tête distributrice et la coiffe charnière sont injectées ensemble dans un même moule. L'ensemble est donc réalisé dans la même matière et avec la même couleur. Cependant, il peut être parfois utile de réaliser la coiffe charnière d'une autre couleur ou dans un autre matériau que la tête distributrice.

Du document US 6,305,563 B1, on connaît une tête distributrice dont le corps principal est constitué d'une âme encapsulée dans une pellicule réalisée dans un matériau différent. La coiffe et la charnière sont formées postérieurement sur la tête distributrice par biinjection sur le corps de la tête distributrice. Elles sont réalisées dans le même matériau que la pellicule formant la couche externe du corps de la tête distributrice. Cette solution nécessite que le matériau retenu pour la coiffe et la charnière soit compatible avec celui de la couche externe du corps de la tête distributrice. Dans l'exemple présent, c'est le cas puisqu'il s'agit du même matériau. Cependant, cette solution ne pourrait pas être retenue pour des matériaux différents incompatibles.

Dans le document WO 01/78 958 A, une coiffe est surmoulée sur une tête de distribution. Pour cela, on prévoit dans le moule une écluse dont le front a une hauteur non uniforme. Cela se traduit par une jonction inclinée entre la charnière et la coiffe. Le contact entre la coiffe et la tête de distribution ne se fait qu'au niveau du plan constitué par la face latérale de l'écluse. Ce procédé n'est donc pas utilisable avec des matériaux incompatibles entre eux.

Le document FR 2 752 818 A décrit une tête de distribution munie d'une coiffe charnière réalisée d'un seul tenant et dans le même matériau, à savoir un matériau rigide ou semi-rigide. II est prévu de surmouler sur l'ensemble couvercle/corps de capsule un élément de liaison en matériau élastomère. La solidarisation de la bande sur le couvercle et le corps de capsule est obtenue par thermofusion des matériaux. Pour renforcer d'avantage la tenue de la bande, il est possible de prévoir des moyens d'ancrage. Ces moyens d'ancrage n'ont donc pas pour fonction de fixer la bande sur la tête de distribution et la coiffe, mais uniquement celle de renforcer une liaison déjà existante.

L'objectif de l'invention est de permettre de fabriquer une tête distributrice munie d'une coiffe charnière, ces deux éléments ne formant qu'une seule pièce, qui permette d'utiliser des matériaux différents et incompatibles entre eux pour la tête distributrice et pour la coiffe charnière.

Cet objectif est atteint conformément à l'invention avec les caractéristiques de la revendication 1, en particulier du fait que des moyens d'ancrage sont prévus pour assurer la fixation de la coiffe charnière sur la tête distributrice, la coiffe charnière et la tête distributrice étant réalisées dans des matériaux différents incompatibles entre eux, c'est-à-dire des matériaux qui ne fusionnent pas ensemble et donc n'adhèrent pas l'un à l'autre. Il est ainsi possible de réaliser la tête distributrice dans un premier matériau en prévoyant des premiers moyens d'ancrage puis de surmouler la coiffe charnière dans un matériau incompatible avec celui de la tête distributrice, ce deuxième matériau venant s'engager dans les premiers moyens d'ancrage pour former ensemble les moyens d'ancrage.

Il est préférable que la tête distributrice porte des premiers moyens d'ancrage, de préférence une gorge, et la coiffe charnière des deuxièmes moyens d'ancrage, de préférence une languette pénétrant dans la gorge, ou inversement. Pour assurer un ancrage encore plus résistant, il est possible de concevoir les moyens d'ancrage sous la forme de crochets.

La tête distributrice peut être soudée au récipient qu'elle doit obturer, par exemple un tube souple, ou être fixée dessus à l'aide de moyens de fixation tels qu'un filetage ou des moyens d'encliquetage, par exemple pour obturer un flacon.

Comme cela a été évoqué précédemment, la coiffe charnière et la tête distributrice peuvent être réalisées dans des matériaux différents ayant la même couleur ou des couleurs différentes.

Afin d'éviter que les odeurs du contenu du tube ne soient perceptibles lorsque celui-ci est fermé, il est avantageux d'intégrer dans la tête distributrice et/ou dans la coiffe charnière une barrière, par exemple sous la forme d'un insert étanche aux odeurs et/ou aux gaz.

Il est préférable de munir la tête distributrice d'un opercule amovible ou pouvant être perforé pour fermer son orifice.

Afin d'éviter toute fuite du contenu, il est avantageux de prévoir des moyens d'étanchéité sur la tête distributrice et/ou sur la coiffe charnière pour assurer l'étanchéité du récipient lorsque la coiffe charnière est fermée.

Pour permettre une ouverture facile de la coiffe charnière, il est préférable de prévoir des moyens pour faciliter l'ouverture de la coiffe avec un doigt, notamment sous la forme d'une casquette.

Pour éviter que la coiffe charnière ne gêne le prélèvement et pour faciliter son ouverture, il est conseillé de prévoir des moyens pour déplacer la coiffe charnière dans une position de grande ouverture et/ou dans la position de fermeture, ou dans une position proche de celles-ci, lorsque la coiffe charnière n'est soumise à aucun effort extérieur.

Afin de faciliter la sortie du produit, notamment lorsque le récipient est presque vide, la tête distributrice présente des épaulements radiaux inclinés par rapport à un plan radial d'un angle compris entre 5° et 45°, de préférence d'un angle de 15°. Notamment, sa paroi sommitale est légèrement inclinée pour éviter qu'il n'apparaisse des angles droits ou aigus pouvant retenir le produit.

Il est préférable de réaliser la tête distributrice et/ou la coiffe charnière dans de l'EVOH (éthylène-alcool vinylique), de l'Orgalloy® (mélange de polyamide et de polypropylène), du PP (polypropylène), du PEHD (polyéthylène haute densité) ou du PEBD (polyéthylène basse densité).

L'invention est décrite plus en détail ci-dessous à l'aide des figures qui montrent :
- Figure 1 :: une vue en coupe d'un premier mode de réalisation d'une tête distributrice conforme à l'état de la technique, la coiffe étant en position fermée ;
- Figure 2 :: une vue en coupe du tube de la figure 1, la coiffe étant en position ouverte ;
- Figure 3 :: une vue agrandie du détail B des figures 1 et 2 ;
- Figure 4 :: une vue agrandie du détail C de la figure 1 ;
- Figure 5 :: une vue agrandie du détail D de la figure 1 ;
- Figure 6 :: détail de la figure 2 montrant l'angle (α) ;
- Figure 7 :: une vue en perspective en coupe d'un deuxième mode de réalisation de la tête de distribution conforme à l'invention ;
- Figure 8 :: agrandissement de la figure 7 au niveau de la charnière.

La tête distributrice (3, 103) de l'invention est munie d'une coiffe (4, 104) fixée sur la tête distributrice par une charnière (41, 141).

Dans le premier exemple de réalisation, la charnière est réalisée sous la forme de deux charnières film (41) tandis que dans le deuxième exemple de réalisation, il s'agit d'une charnière papillon (141). Dans les deux cas, les charnières sont dimensionnées de telle sorte que, sans contraintes extérieures, la coiffe (4, 104) tende à se placer soit dans une position proche de la position fermée de la figure 1, soit dans la position grande ouverte de la figure 2 dès qu'elle a passé un certain angle d'ouverture. On est sûr ainsi que la coiffe (4, 104) ne viendra pas gêner le prélèvement en se mettant dans une position intermédiaire, par exemple sous l'effet de son propre poids. La coiffe (4, 104) est munie d'une casquette (42, 142) destinée à faciliter son ouverture. Il serait également possible de prévoir un retrait dans la paroi de la chambre de distribution (32, 132) pour donner une prise sur la coiffe (4, 104).

Conformément à l'invention, la coiffe (4, 104) est surmoulée sur la tête (3, 103). On utilise pour la tête et pour la coiffe des matériaux non compatibles. Le surmoulage a l'avantage de permettre l'utilisation de matériaux différents et le cas échéant de couleurs différentes pour la tête distributrice et pour la coiffe. Dans tous les cas, la tête distributrice (3, 103) et la coiffe (4, 104) forment ensemble une pièce d'un seul tenant.

Lorsque les matériaux utilisés pour la tête distributrice (3) et la coiffe (4) sont identiques ou compatibles, le surmoulage suffit pour assurer une cohésion et l'adhérence des deux éléments. Le deuxième matériau se soude sur le premier au niveau de l'interface. C'est le cas de l'état de la technique montré dans le premier mode de réalisation. On peut choisir le même matériau, mais des couleurs différentes pour les deux éléments ou bien deux matériaux différents avec des couleurs identiques ou différentes. Le PP et l'EVOH sont par exemple des matériaux compatibles.

Si par contre on utilise des matériaux qui ne sont pas compatibles, c'est-à-dire qui ne se soudent pas ensemble et ne permettent pas à la coiffe d'adhérer sur la tête, il faut prévoir des moyens d'ancrage de la coiffe (104) sur la tête (103). C'est le cas du deuxième exemple de réalisation conformément à l'invention. Les moyens d'ancrage assurent la fixation mécanique de la coiffe sur la tête. Dans l'exemple de réalisation présenté, ces moyens d'ancrage sont constitués par des premiers moyens d'ancrage (138) situés sur la tête (103) et ayant la forme d'une gorge réalisée dans la tête lors de sa fabrication. Cette gorge (138) en forme d'arc de cercle s'étend de préférence sur toute la longueur de la charnière (141). Au moment du surmoulage, le matériau de la coiffe vient pénétrer dans cette gorge (138) formant une languette (144) constituant les deuxièmes moyens d'ancrage. Après le refroidissement de l'ensemble, il se produit un effet de retrait des matériaux qui a pour conséquence un effet de pincement de la languette (144) dans la gorge (138). La coiffe se trouve donc prise en étaux dans la gorge (138) par sa languette (144) et ne peut plus en sortir.

Il est également possible de réaliser les moyens d'ancrage sous la forme de crochets. On pourra par exemple compléter le couple gorge (138)/languette (144) de l'exemple de la figure 8 par des trous radiaux pratiqués dans la paroi extérieure de la gorge (138). Lors du surmoulage de la coiffe, le deuxième matériau pénétrera non seulement dans la gorge (138) mais également dans ces trous. Les cylindres du deuxième matériau définissent des crochets qui pénètrent dans les trous réalisés dans le premier matériau.

Sur les figures 7 et 8, la charnière est placée du côté de la coiffe (104). Il va de soi qu'il est également possible de la placer du côté de la tête distributrice (103). De même, la gorge (138) peut être placée sur la coiffe et la languette (144) sur la tête.

Parmi les matériaux incompatibles, ou tout du moins insuffisamment compatibles, on citera le PP et le PE. Or il est intéressant de fabriquer la tête en PE pour permettre par exemple son soudage sur la jupe d'un tube souple également en PE et de fabriquer la coiffe en PP pour obtenir un objet plus rigide. Bien qu'il soit possible aux températures de travail actuelles d'obtenir une certaine adhérence du PP sur le PE, celle-ci n'est en général pas suffisante pour assurer une fixation suffisamment solide de la coiffe en PP sur la tête en PE. La coiffe risque d'être rapidement arrachée si des moyens d'ancrage ne sont pas prévus.

Dans la pratique, on utilise un moule correspondant à la forme de l'ensemble tête distributrice/coiffe charnière. Un noyau obture le passage entre les deux éléments correspondant à la charnière. Ce noyau assure la formation des premiers moyens d'ancrage sur la tête. Une fois la tête réalisée et déjà partiellement refroidie, le noyau est retiré et la coiffe est surmoulée.

La tête distributrice (3, 103) peut être fixée par soudage sur la jupe (2) d'un tube souple (1). On pourra utiliser pour cela des moyens de soudure par induction ou par ultrason ou toute autre méthode adaptée connue de l'homme du métier. La soudure est réalisée entre l'arête supérieure de la jupe (2) et la collerette (31, 131) de la tête distributrice (3, 103). Pour faciliter la soudure, la collerette (31, 131) présente un épaulement (37) dont la hauteur correspond sensiblement à l'épaisseur de la paroi de la jupe (2).

Il est également possible de prévoir de fixer la tête distributrice sur le récipient qu'elle doit obturer par des moyens de fixation mécaniques, tels qu'un filetage ou des moyens d'encliquetage.

La tête (3, 103) comprend une collerette (31, 131), une chambre de distribution (32, 132), cylindrique ou légèrement tronconique, renforcée éventuellement par des nervures (33) et se termine dans sa partie sommitale par une paroi (34, 134) présentant un orifice (35, 135) par où peut sortir le contenu du récipient. Pour améliorer le taux de restitution, il est préférable que cette paroi sommitale (34, 134) soit légèrement inclinée par rapport au plan radial d'un angle (α) compris par exemple entre 5° et 45°, ici de 15°.

Afin d'assurer l'étanchéité entre l'orifice (35, 135) et la coiffe (4, 14), il est préférable de prévoir des moyens d'étanchéité. Dans l'exemple présenté à la figure 5, l'étanchéité est assurée par un joint extérieur (43) placé dans le fond de la coiffe (4) et venant ceindre par l'extérieur le bord axial (36) de l'orifice (35). Ce joint extérieur est particulièrement bien adapté pour les produits pâteux tels que les dentifrices. Pour les produits plus liquides, tels que des crèmes ou des lotions, il est préférable d'utiliser des joints intérieurs comme dans l'exemple de la figure 7. Dans ce cas, le joint extérieur est remplacé par une paroi cylindrique (143) qui pénètre pratiquement sans jeu dans l'orifice (135).

Pour éviter que l'odeur du produit contenu dans le tube ne traverse celui-ci, il peut être prévu une barrière en PBT ou en EVOH. La tête et la coiffe auront alors au moins une couche de ce matériau barrière.

On pourra prévoir également un opercule pouvant être enlevé ou percé lors de la première utilisation. De même, on pourra prévoir des moyens d'inviolabilité qui garantiront que le tube n'a pas été ouvert avant la première utilisation.

### Liste de références :

| | | | | |
|---|---|---|---|---|
| 1 | | | | Tube |
| 2 | | | | Jupe |
| 3 | | 103 | | Tête distributrice |
| | 31 | | 131 | Collerette |
| | 32 | | 132 | Chambre de distribution |
| | 33 | | | Nervures |
| | 34 | | 134 | Paroi sommitale |
| | 35 | | 135 | Orifice |
| | 36 | | 136 | Bord axial de l'orifice |
| | 37 | | | Épaulement dans la collerette |
| | | | 138 | Premiers moyens d'ancrage (gorge) |
| 4 | | 104 | | Coiffe charnière |
| | 41 | | 141 | Charnière film/papillon |
| | 42 | | 142 | Casquette |
| | 43 | | 143 | Joint extérieur/intérieur |
| | | | 144 | Deuxièmes moyens d'ancrage (languette) |
| α | | | | Angle formé par la paroi sommitale par rapport au plan radial de la chambre de distribution |

## Revendications

1. Tête distributrice (103) pour obturer un récipient, notamment un tube (1) ou un flacon, munie d'un orifice de sortie (135) et d'une coiffe charnière (104) permettant d'obturer l'orifice (135) de la tête distributrice, la tête distributrice (103) et la coiffe charnière (104) formant une pièce d'un seul tenant, la coiffe charnière (104) étant surmoulée sur la tête distributrice (103), **caractérisée en ce que** des moyens d'ancrage (138, 144) sont prévus pour assurer la fixation de la coiffe charnière (104) sur la tête distributrice (103), la coiffe charnière (104) et la tête distributrice (103) étant réalisées dans des matériaux différents incompatibles entre eux, c'est-à-dire des matériaux qui ne fusionnent pas ensemble et donc n'adhèrent pas l'un à l'autre.

2. Tête distributrice (103) selon la revendication précédente, **caractérisée en ce que** la tête distributrice (103) porte des premiers moyens d'ancrage (138) et la coiffe charnière (104) des deuxièmes moyens d'ancrage.

3. Tête distributrice (103) selon la revendication précédente, **caractérisée en ce que** les premiers moyens d'ancrage sont constitués par une gorge (138) et les deuxièmes moyens d'ancrage sont constitués par une languette (144) pénétrant dans la gorge (138), ou inversement.

4. Tête distributrice (103) selon l'une des revendications précédentes, **caractérisée en ce que** les moyens d'ancrage sont conçus sous la forme de crochets.

5. Tête distributrice (103) selon l'une des revendications précédentes, **caractérisée en ce qu'**elle est soudée au récipient (1) qu'elle doit obturer.

6. Tête distributrice (103) selon l'une des revendications 1 à 4, **caractérisée en ce qu'**elle est munie de moyens de fixation pour la fixer au récipient qu'elle doit obturer, notamment d'un filetage ou de moyens d'encliquetage.

7. Tête distributrice (103) selon l'une des revendications précédentes, **caractérisée en ce que** la coiffe charnière (104) et la tête distributrice (103) sont réalisées dans des matériaux différents ayant la même couleur ou des couleurs différentes.

8. Tête distributrice (103) selon l'une des revendications précédentes, **caractérisée en ce qu'**une barrière étanche aux odeurs et/ou aux gaz, par exemple sous la forme d'un insert, est intégré dans la tête distributrice (103) et/ou dans la coiffe charnière (104).

9. Tête distributrice (103) selon l'une des revendications précédentes, **caractérisée en ce qu'**un opercule amovible ou pouvant être perforé ferme l'orifice (135) de la tête distributrice (103).

10. Tête distributrice (103) selon l'une des revendications précédentes, **caractérisée en ce que** des moyens d'étanchéité (136, 143) sont prévus sur la tête distributrice (103) et/ou sur la coiffe charnière (104) pour assurer l'étanchéité du récipient (1) lorsque la coiffe charnière (104) est fermée.

11. Tête distributrice (103) selon l'une des revendications précédentes, **caractérisée en ce que** des moyens sont prévus pour faciliter l'ouverture de la coiffe charnière (104) avec un doigt, notamment sous la forme d'une casquette (142).

12. Tête distributrice (103) selon l'une des revendications précédentes, **caractérisée en ce que** des moyens (141) sont prévus pour déplacer la coiffe charnière dans une position de grande ouverture et/ou dans la position de fermeture, ou dans une position proche de celles-ci, lorsque la coiffe charnière n'est soumise à aucun effort extérieur.

13. Tête distributrice (103) selon l'une des revendications précédentes, **caractérisée en ce qu'**elle présente des épaulements radiaux inclinés par rapport à un plan radial d'un angle compris entre 5° et 45°, de préférence d'un angle de 15°.

14. Tête distributrice (103) selon l'une des revendications précédentes, **caractérisée en ce que** la tête distributrice (103) est réalisée dans de l'éthylène alcool vinylique, un mélange de polyamide et de polypropylène, du polypropylène, du polyéthylène haute densité ou du polyéthylène basse densité.

15. Tête distributrice (103) selon l'une des revendications précédentes, **caractérisée en ce que** la coiffe charnière (104) est réalisée dans de l'éthylène alcool vinylique, un mélange de polyamide et de polypropylène, du polypropylène, du polyéthylène haute densité ou du polyéthylène basse densité.

## Patentansprüche

1. Abgabekopf (103) zum Verschließen eines Behälters, insbesondere einer Tube (1) oder eines Fläschchens, mit einer Austrittsöffnung (135) und einer Scharnierkappe (104), die das Verschließen der Öffnung (135) des Abgabekopfes ermöglicht, wobei der Abgabekopf (103) und die Scharnierkappe (104) als einstückiges Teil ausgebildet sind und die Scharnierkappe (104) an den Abgabekopf (103) angeformt ist, **dadurch gekennzeichnet, dass** Verankerungsmittel (138, 144) vorgesehen sind, um die Scharnierkappe (104) am Abgabekopf (103) zu befestigen, wobei die Scharnierkappe (104) und der Abgabekopf (103) aus verschiedenen untereinander unverträglichen Materialien hergestellt sind, das heißt Materialien, die nicht verschmelzen und somit nicht aneinander kleben.

2. Abgabekopf (103) nach dem vorangehenden Anspruch, **dadurch gekennzeichnet, dass** der Abgabekopf (103) erste Verankerungsmittel (138) und die Scharnierkappe (104) zweite Verankerungsmittel trägt.

3. Abgabekopf (103) nach dem vorangehenden Anspruch, **dadurch gekennzeichnet, dass** die ersten Verankerungsmittel von einer Nut (138) und die zweiten Verankerungsmittel von einer Zunge (144) gebildet werden, die sich in die Nut (138) hinein erstreckt, oder umgekehrt.

4. Abgabekopf (103) nach dem vorangehenden Anspruch, **dadurch gekennzeichnet, dass** die Verankerungsmittel in Form von Haken ausgebildet sind.

5. Abgabekopf (103) nach einem der vorangehenden Ansprüche, **dadurch gekennzeichnet, dass** er an den Behälter (1), den er verschließen muss, geschweißt ist.

6. Abgabekopf (103) nach einem der Ansprüche 1 bis 4, **dadurch gekennzeichnet, dass** er mit Befestigungsmitteln versehen ist, um ihn am Behälter, den er verschließen muss, zu befestigen, insbesondere einem Gewinde oder Einschnappmitteln.

7. Abgabekopf (103) nach einem der vorangehenden Ansprüche, **dadurch gekennzeichnet, dass** die Scharnierkappe (104) und der Abgabekopf (103) aus verschiedenen Materialien hergestellt sind, die die gleiche Farbe oder verschiedene Farben aufweisen.

8. Abgabekopf (103) nach einem der vorangehenden Ansprüche, **dadurch gekennzeichnet, dass** eine geruchs- und/oder gasdichte Sperre, beispielsweise in Form eines Inserts in den Abgabekopf (103) und/oder in die Scharnierkappe (104) integriert ist.

9. Abgabekopf (103) nach einem der vorangehenden Ansprüche, **dadurch gekennzeichnet, dass** ein lösbarer oder durchstoßbarer Folienverschluss die Öffnung (135) des Abgabekopfes (103) schließt.

10. Abgabekopf (103) nach einem der vorangehenden Ansprüche, **dadurch gekennzeichnet, dass** Dichtungsmittel (136, 143) am Abgabekopf (103) und/oder an der Scharnierkappe (104) vorgesehen sind, um den Behälter (1) abzudichten, wenn die Scharnierkappe (104) geschlossen ist.

11. Abgabekopf (103) nach einem der vorangehenden Ansprüche, **dadurch gekennzeichnet, dass** Mittel vorgesehen sind, um die Öffnung der Scharnierkappe (104) mit dem Finger zu erleichtern, insbesondere in Form einer Kappe (142).

12. Abgabekopf (103) nach einem der vorangehenden Ansprüche, **dadurch gekennzeichnet, dass** Mittel (141) vorgesehen sind, um die Scharnierkappe zu einer Stellung mit großer Öffnung und/oder zu der Schließstellung zu bewegen, oder zu einer Stellung nahe dieser Stellungen, wenn die Scharnierkappe keiner äußeren Kraft ausgesetzt ist.

13. Abgabekopf (103) nach einem der vorangehenden Ansprüche, **dadurch gekennzeichnet, dass** er radiale Schultern aufweist, die in Bezug auf eine radiale Ebene um einen Winkel zwischen 5° und 45°, vorzugsweise um einen Winkel von 15° geneigt sind.

14. Abgabekopf (103) nach einem der vorangehenden Ansprüche, **dadurch gekennzeichnet, dass** der Abgabekopf aus Ethylen-Vinylalkohol, einer Mischung von Polyamid und Polypropylen, Polypropylen, Polyethylen hoher Dichte oder Polyethylen niedriger Dichte hergestellt ist.

15. Abgabekopf (103) nach einem der vorangehenden Ansprüche, **dadurch gekennzeichnet, dass** die Scharnierkappe (104) aus Ethylen-Vinylalkohol, einer Mischung von Polyamid und Polypropylen, Polypropylen, Polyethylen hoher Dichte oder Polyethylen niedriger Dichte hergestellt ist.

## Claims

1. Dispensing head (103) for closing a receptacle, in particular a tube (1) or bottle, provided with an outlet orifice (135) and a hinge cap (104) for closing the orifice (135) of the dispensing head, the dispensing head (103) and the hinge cap (104) forming a single piece, the hinge cap (104) being overmoulded onto the dispensing head (103), **characterised in that** anchoring means (138, 144) are provided for fixing the hinge cap (104) on the dispensing head (103), the hinge cap (104) and the dispensing head (103) being produced from different materials which are incompatible with each other, that is to say materials that do not fuse together and therefore do not adhere to each other.

2. Dispensing head (103) according to the preceding claim, **characterised in that** the dispensing head (103) carries first anchoring means (138) and the hinge cap (104) second anchoring means.

3. Dispensing head (103) according to the preceding claim, **characterised in that** the first anchoring means are a groove (138) and the second anchoring means are a tongue (144) entering the groove (138), or vice versa.

4. Dispensing head (103) according to one of the preceding claims, **characterised in that** the anchoring means are designed in the form of hooks.

5. Dispensing head (103) according to one of the preceding claims, **characterised in that** it is welded to the receptacle (1) that it is to close.

6. Dispensing head (103) according to one of claims 1 to 4, **characterised in that** it is provided with fixing means for fixing it to the receptacle that it is to close, in particular a thread or snapping-on means.

7. Dispensing head (103) according to one of the preceding claims, **characterised in that** the hinge cap (104) and the dispensing head (103) are produced from different materials having the same colour or different colours.

8. Dispensing head (103) according to one of the preceding claims, **characterised in that** a barrier impervious to odours and/or gases, for example in the form of an insert, is integrated in the dispensing head (103) and/or in the hinge cap (104).

9. Dispensing head (103) according to one of the preceding claims, **characterised in that** a lid that is removable or that can be perforated closes the orifice (135) in the dispensing head (103).

10. Dispensing head (103) according to one of the preceding claims, **characterised in that** sealing means (136, 143) are provided on the dispensing head (103) and/or on the hinge cap (104) in order to seal the receptacle (1) when the hinge cap (104) is closed.

11. Dispensing head (103) according to one of the preceding claims, **characterised in that** means are provided for facilitating the opening of the hinge cap (104) with a finger, in particular in the form of a bonnet (142).

12. Dispensing head (103) according to one of the preceding claims, **characterised in that** means (141) are provided for moving the hinge cap into a wide- open position and/or into the closed position, or in a position close to these, when the hinge cap is not subjected to any external force.

13. Dispensing head (103) according to one of the preceding claims, **characterised in that** it has radial shoulders inclined with a respect to a radial plane by an angle of between 5° and 45°, preferably by an angle of 15°.

14. Dispensing head (103) according to one of the preceding claims, **characterised in that** the dispensing head (103) is produced from ethylene vinyl acetate, a mixture of polyamide and polypropylene, polypropylene, high-density polyethylene or low-density polyethylene.

15. Dispensing head (103) according to one of the preceding claims, **characterised in that** the hinge cap (104) is produced from ethylene vinyl acetate, a mixture of polyamide and polypropylene, polypropylene, high-density polyethylene or low-density polyethylene.
